# EUROPÄISCHE PATENTSCHRIFT

(11) **EP 0 140 136 B1**
(45) Veröffentlichungstag und Bekanntmachung des Hinweises auf die Patenterteilung: **29.04.1987**
(21) Anmeldenummer: 84111193.3
(22) Anmeldetag: 19.09.1984
(51) Int. Cl.: B05C 5/00, E04D 15/06

(54) **Auftragsgerät für Klebstoff**
Device for applying adhesives
Dispositif pour l'application d'adhésifs

(30) Priorität: 18.10.1983 DE 3337878
(43) Veröffentlichungstag der Anmeldung: 08.05.1985
(73) Patentinhaber: Georg Börner Chemisches Werk für Dach- und Bautenschutz GmbH & Co. KG, D-36251 Bad Hersfeld (DE)
(72) Erfinder: Börner, Georg, D-6430 Bad Hersfeld (DE)
(74) Vertreter: Kraus, Walter, Dr.

## Beschreibung

Die Erfindung betrifft ein Auftragsgerät für eine flüssige Masse, umfassend ein mittels Laufrädern verfahrbares Fahrgestell mit wenigstens einer Behälterhalterung zum Befestigen von wenigstens einem Behälter für die flüssige Masse, wobei die Behälterhalterung zwischen einer Bereitschaftsposition, in welcher die Ausflußöffnung des Behälters horizontal verläuft oder nach oben gerichtet ist, und einer Auftragsposition verstellbar ist, in welcher die Ausflußöffnung senkrecht nach unten verläuft oder schräg nach abwärts gerichtet ist, wobei das Fahrgestell einen Träger, insbesondere einen Profilträger aufweist, an dem die Behälterhalterung befestigt ist.

Ein Auftragsgerät dieser Art zum Aufbringen von Markierungsstreifen aus plastischer Farbmasse auf Fahrbahnoberflächen o.dgl. ist aus der DE-B-2 559 848 bekannt. In diesem Auftragsgerät ist der kübelartige Behälter, in dem sich ein Vorrat an Farbmasse befindet, kippbar auf dem Fahrgestell über einem Ziehkasten so angeordnet, daß aus dem Behälter Farbmasse in den Ziehkasten gegossen wird, wenn der Behälter mittels eines Betätigungsmechanismus gekippt wird. Eine solche Vorrichtung würde es, wenn man sie für das Auftragen von Klebstoff zum Zwecke der Befestigung von Materialbahnen oder -platten auf einer Fläche, zum Beispiel auf den Obergurten eines Trapezblechdaches, verwenden wollte, mühsam machen, den Klebstoff mittels des Ziehkastens auf der vorgesehenen Fläche zu verteilen, und es besteht die Gefahr, daß sich der Ziehkasten durch den relativ schnell fester werdenden Klebstoff zusetzt.

Weiter ist aus der FR-A-2 464 331 ein Auftragsgerät mit einem Fahrgestell zum Aufbringen von Markierungsstreifen aus einem flüssigen Beschichtungsmittel auf Fahrbahnoberflächen bekannt, bei dem der das Beschichtungsmittel enthaltende Behälter in einer Behälterhalterung lösbar so befestigt ist, daß die Sprühdüse des Behälters nach unten gerichtet und durch Drehen der Lenkstange des Fahrgestells über eine Kette betätigbar ist. Dieses Auftragsgerät würde es, wenn es für Klebstoff verwendet werden sollte, erfordern, daß der Klebstoff in Sprühbehältern untergebracht ist, was einen nicht unbeträchtlichen wirtschaftlichen Aufwand bedeuten würde.

Außerdem würde sowohl das Auftragsgerät nach der DE-B-2 559 848 als auch das Auftragsgerät nach der FR-A-2 464 331 eine Vielzahl von Arbeitsgängen erfordern, um die für die gesamte Breite einer Materialbahn oder -platte erforderliche Klebstoffmenge auf eine Fläche aufzutragen.

Aufgabe der Erfindung ist es, ein Auftragsgerät für Klebstoff, insbesondere für Prepolymerkleber auf Polyurethanbasis, zur Verfügung zu stellen, mit dessen Hilfe in einem Arbeitsgang die für die gesamte Breite einer Materialbahn oder -platte, zum Beispiel einer Dämmplatte o.dgl. erforderliche Klebstoffmenge auf eine Fläche, zum Beispiel auf die Obergurte eines Trapezblechdaches, aufgetragen werden kann.

Diese Aufgabe wird durch ein Auftragsgerät der eingangs genannten Art erfindungsgemäß dadurch gelöst, daß an dem Träger des zum Auftragen von Klebstoff, insbesondere zum Auftragen von Prepolymerkleber auf Polyurethanbasis zur Fixierung von Dämmaterialien auf Leichtdachkonstruktionen, vorgesehenen Auftragsgeräts mehrere Klebstoffbehälterhalterungen unabhängig voneinander lösbar befestigbar und quer bzw. senkrecht zur Fahrrichtung des Auftragsgeräts verschieb- und feststellbar sowie nebeneinander so angeordnet sind, daß in der Bereitschaftsposition die Klebstoffausflußöffnungen aller in den Klebstoffbehälterhalterungen befestigten Klebstoffbehälter, insbesondere Klebstofflaschen, horizontal verlaufen oder nach aufwärts gerichtet sind, und daß in der Klebstoffauftragsposition die Klebstoffausflußöffnungen aller dieser Klebstoffbehälter senkrecht nach unten verlaufen oder schräg nach abwärts gerichtet sind.

Dieses Auftragsgerät hat insbesondere den Vorteil, daß die Schnelligkeit des Klebevorgangs nicht von der Auftragsgeschwindigkeit des Klebers, sondern nur noch von der Ausrollgeschwindigkeit der Rollbahn bzw. der Bereitstellung der Dämmplatten abhängt und der Benutzer durch die Art der Konstruktion auf veränderte Breiten des aufzuklebenden Materials mit Hilfe weniger Handgriffe reagieren und das Auftragsgerät praktisch jeder Materialbreite ohne jede Schwierigkeit anpassen kann. Gleichzeitig ermöglicht dieses Auftragsgerät einen klebstoffverlustfreien Auftrag durch geradlinige, streifenförmige Produktapplikation. Außerdem ist eine Arbeitsunterbrechung mit anschließender erneuter Wiederaufnahme der Klebstoffapplikation ohne Schwierigkeiten durchführbar.

Das Auftragsgerät nach der Erfindung eignet sich insbesondere für das Auftragen einer Polyurethanprepolymerspezialität, die derart hohe Haftungskräfte bei der Verklebung handelsüblicher Dämmstoffe, wie zum Beispiel Polystyrol, Polyurethan etc., mit Stahl-Profilblechen erreicht, daß nach Aushärtung eine Trennung allgemein nur innerhalb des Isolierkörpers erfolgt. Dieser Kleber wird vor allem als Polyurethanklebstoff zum Verbinden von Dämmstoffen mit Gebäudeteilen in der Praxis verwendet. Es handelt sich dabei um einen feuchtigkeitshärtenden 1K-Klebstoff mit kurzer Aushärtungszeit im Verhältnis zum bisher eingesetzten Kaltkleber auf Bitumenbasis.

Eine besonders bevorzugte Ausführungsform dieses in vorstehender Weise ausgebildeten Auftragsgeräts zeichnet sich erfindungsgemäß dadurch aus, daß auch die Laufräder entweder direkt oder über eine Laufradhalterung und/oder andere Bauteile oder -einheiten des Auftragsgeräts, insbesondere eine Führungsstange mit Führungsgriff, ein Stützrad, ein Kipphebel mit Kippvorrichtung, ein Tragegriff und/oder eine oder mehrere Führungsrollen, direkt am Träger oder an daran vorzugsweise lösbar, vorgesehenen Bauteilen oder -einheiten, insbesondere an der Klebstoffbehälterhalterung oder den Klebstoffbehälterhalterungen oder der Laufradhalterung o. dgl. lösbar befestigbar sind.

Diese Konstruktion gestattet es, daß Auftragsgerät mit wenigen Handgriffen zu demontieren und in einem handlichen Paket zusammenzulegen, wobei das sperrige Fertiggerät einfach und leicht in dem Kofferraum eines Personenkraftwagens verstaut werden kann.

Eine besonders baulich einfache und praktische Ausführungsform ergibt sich, wenn der Träger eine im Querschnitt mehreckige Profilschiene, insbesondere eine Vierkantprofilstange ist. Hierbei kann der Aufbau so sein, daß die an der Profilschiene lösbar befestigbaren Bauteile oder -einheiten des Auftragsgeräts mittels daran vorgesehener Hülsen anbringbar sind, deren Hülsenöffnungen im Querschnitt dem Profilschienenquerschnitt komplementär und die mit einem Befestigungselement oder einer Befestigungseinrichtung, insbesondere einer Flügelschraube, versehen sind. Auf diese Weise können die so befestigten Laufräder und Klebstoffbehälterhalterungen quer bzw. senkrecht zur Fahrrichtung des Auftragsgeräts verschoben und festgestellt bzw. arretiert werden, und es können für ein Auftragsgerät mehrere unterschiedlich lange Träger vorgesehen sein, von denen jeweils einer je nach den Auftragsbedingungen verwendet werden kann.

Im einzelnen können die Klebstoffbehälterhalterungen in Weiterbildung der Erfindung so ausgebildet sein, daß die Klebstoffbehälterhalterungen einen lösbar starr am Träger anbringbaren Halterungsträger und einen relativ zu diesem zwischen der Bereitschafts- und der Klebstoffauftragsposition verschwenkbaren Klebstoffbehälterträger umfassen. Hierdurch wird die praktische Handhabbarkeit des Auftragsgeräts besonders gut, denn die Klebstoffbehälterhalterungen müssen hierbei nicht um die Welle der Laufräder von der Bereitschafts- in die Klebstoffauftragsposition verschwenkt werden.

Das Halten der Klebstoffbehälter selbst kann sehr einfach und zuverlässig erfolgen, wenn erfindungsgemäß zum Halten der Klebstoffbehälter je eine U-förmige Klebstoffbehälter-Einsteckfassung für den Klebstoffbehälterkörper und/oder je eine ringförmige Klebstoffbehälterhals oder -ausflußrohr-Einsteckfassung für den Klebstoffbehälterhals oder ein auf der Klebstoffausflußöffnung lösbar anbringbares, sich vorzugsweise in Ausflußrichtung trichterförmig verengendes, Klebstoffausflußrohr vorgesehen ist.

Ein besonders stabiler, praktikabler und zum Bewirken der Kippbewegung der Klebstoffbehälter in die Bereitschafts- oder die Klebstoffauftragsposition vorteilhafter Aufbau des Auftragsgeräts ergibt sich, wenn dieses erfindungsgemäß so aufgebaut ist, daß jede Klebstoffbehälter-Halterung mit einem Anschlußteil zum lösbaren Verbinden der einzelnen Klebstoffbehälterhalterungen untereinander versehen ist, wobei das Anschlußteil vorzugsweise eine Einsteckhülse ist, die mit einem Steckbolzen als Eingriffsteil verbindbar ist, oder umgekehrt und wobei vorzugsweise die Eingriffsteile ihrerseits mittels eines Querteils, insbesondere einer Querprofilschiene, miteinander lösbar verbindbar sind.

Bei dieser vorstehenden Ausführungsform wird das Kippen der Klebstoffbehälter erleichtert, wenn, sofern die oben erwähnten an je einem Halterungsträger angebrachten schwenkbaren Klebstoffbehälterträger vorgesehen sind, die Anschlußteile an den verschwenkbaren Klebstoffbehälterträgern vorgesehen sind, und daß wobei vorzugsweise ein Kipphebel an der die Klebstoffbehälterträger, die Anschlußteile, die Einsteckteile und das Querteil umfassenden, gegenüber dem Fahrgestell verschwenkbaren Baueinheit des Auftragsgeräts vorgesehen oder lösbar anbringbar ist.

Schließlich kann das Auftragsgerät so ausgebildet sein, daß an der bzw. jeder Klebstoffbehälterhalterung ein in den Boden des jeweiligen Klebstoffbehälters einsteckbarer Belüftungsdorn mit einem darin vorgesehenen Belüftungskanal vorgesehen oder lösbar anbringbar ist, wobei der Belüftungsdorn an seinem dem Boden des Klebstoffbehälters abgewandten Ende vorzugsweise einen Absperrhahn oder ein Absperrventil besitzt, der bzw. das ggf. in eine Schlauchtülle übergeht. Dadurch kann mittels des Absperrhahns oder -ventils je nach dessen Öffnungsgrad die Ausflußmenge an Klebstoff pro Zeiteinheit eingestellt und durch eine über einen Schlauch angeschlossene Unter- oder Überdruckquelle in einen weiten Bereich verändert werden.

Endlich ist es noch zu bevorzugen, daß an dem Auftragsgerät ein Ausleger vorgesehen, insbesondere lösbar befestigbar ist, der das Auftragsgerät direkt oder über ein Stützrad in Fahrtrichtung rückwärtig von den Laufrädern am Boden abstützt, wodurch die praktische Handhabbarkeit des Auftragsgeräts nach der Erfindung noch weiter verbessert wird.

Außerdem ist es möglich, daß die Höhe des Klebstoffbehälters relativ zum Fahrgestell verstellbar ist, insbesondere dadurch, daß die ringförmige Klebstoffbehälterhals- oder -ausflußrohr-Einsteckfassung verschiebbar an der Klebstoffbehälter-Halterung, vorzugsweise am Klebstoffbehälterträger, angebracht ist.

Das fahrbare Auftragsgerät kann mit Hilfe eines Führungsrades und seitlichen Begleiträdern als Laufrädern fadengerade bewegt werden.

Die zu entleerenden Klebstofflaschen (eine oder mehrere ja nach Breite des zu verlegenden Dämmaterials), können durch das oben erwähnte Querteil gleichzeitig in Betriebszustand (Klebstoffauftragsposition) oder Ruhezustand (Bereitschaftsposition) gebracht werden. Der Auftrag des Klebers erfolgt bevorzugt drucklos. Die Fallhöhe ist je nach Windstärke durch Verstellbarkeit der Klebstofflaschenhöhe veränderbar.

Ein gleichmäßiges Anschneiden der bevorzugt mit mehreren Konusweiten ausgestatteten Tülle (Ausflußrohr) mit Hilfe einer speziellen Einrichtung erlaubt es, die Bohrung aller eingesetzten Klebstofflaschen völlig gleich zu gestalten und damit den Arbeitsvorgang der temperaturabhängigen Viskosität entsprechend anzupassen. Gleichzeitig wird damit erreicht, daß die Behandlungsstrecken der völlig unabhängig auslaufenden Klebstofflaschen bei gleichem Füllgrad identisch sind.

Die Bauweise des Auftragsgerätes erlaubt es zudem, neben Trapezblechen u. a. auch Beton-oder Holzflächen zu beauftragen.

Dieses Auftragsgerät ist für feuchtigkeitshärtende Polymerkleber universell einsetzbar und in bevorzugten Ausführungsformen für unterschiedliche Oberflächen und Breiten mit wenigen Handgriffen in äußerst praktischer Weise verstellbar.

Die Erfindung sei nachfolgend anhand einiger in den Fig. 1 bis 3 der Zeichnung dargestellter, besonders bevorzugter Ausführungsformen näher erläutert; es zeigen:
Fig. 1 eine perspektivische Ansicht eines Auftragsgeräts für Klebstoff gemäß einer ersten Ausführungsform der Erfindung für drei Klebstoffbehälter, wobei jedoch die Klebstoffbehälter selbst nicht dargestellt sind;
Fig. 2 eine gegenüber der Fig. 1 etwas abgewandelte Ausführungsform eines erfindungsgemäßen Auftragsgeräts für Klebstoff mit drei nebeneinander angeordneten Klebstoffbehältern, die in die Bereitschaftsstellung gekippt sind; und
Fig. 3 eine gegenüber den Fig. 1 und 2 etwas abgewandelte Ausführungsform eines Auftragsgeräts für Klebstoff nach der Erfindung, das ebenfalls drei Klebstoffbehälter aufnehmen kann, die in der Klebstoffauftragsposition veranschaulicht sind.

Es sei nun zunächst, insbesondere unter Bezugnahme auf die Fig. 1 eine Ausführungsform eines Auftragsgeräts für Klebstoff näher erläutert, die in einer für die Handhabung besonders komfortablen Weise aufgebaut und ausgerüstet ist, und von der, wie die Erläuterung der in den Fig. 2 und 3 etwas abgewandelten Ausführungsformen weiter unten zeigen wird, auch gewisse Teile weggelassen sein können, ohne daß die Funktionsfähigkeit des Auftragsgeräts dadurch beeinträchtigt wird.

Das Auftragsgerät für Klebstoff, das insbesondere zum Auftragen von Prepolymerkleber auf Polyurethanbasis zur Fixierung von Dämmaterialien auf Leichtdachkonstruktionen geeignet ist, besitzt ein insgesamt mit 1 bezeichnetes Fahrgestell, das wenigstens eine Klebstoffbehälterhalterung 2 zum lösbaren Befestigen von wenigstens einem Klebstoffbehälter 3 (siehe Fig. 2 und 3) hat. Dieser Klebstoffbehälter 3 ist vorzugsweise, wie in den Fig. 2 und 3 veranschaulicht, eine große Klebstofflasche bzw. ein flaschenartiger Behälter, auf dessen Klebstoffausflußöffnung ein sich trichterförmig verengendes Klebstoffausflußrohr 4, das eine Klebstoffausflußtülle bildet, mittels einer Schraubverbindung aufbringbar ist.

Das Fahrgestell 1 ist mittels Laufrädern 5 verfahrbar, und zwar derart, daß beim Vorhandensein von mehreren Klebstoffbehältern 3 der aus letzteren ausfließende Klebstoff 6 parallele Klebstoffspuren auf der Fläche 7, auf welcher Dämmaterial aufgeklebt werden soll, bildet.

Das Fahrgestell 1 und/oder die nebeneinander auf dem Fahrgestell 1 angebrachten Klebstoffbehälterhalterungen sind zwischen einer in Fig. 2 gezeigten Bereitschaftsposition und einer in Fig. 3 gezeigten Klebstoffauftragsposition durch Verschwenken verstellbar. In der Bereitschaftsposition sind die Klebstoffausflußöffnungen bzw. die Klebstoffausflußrohre 4 der Klebstoffbehälter 3 horizontal, wie in Fig. 2 gezeigt, oder senkrecht oder schräg nach oben gerichtet. Dagegen sind die Klebstoffausflußöffnungen bzw. Klebstoffausflußrohre 4 in der Klebstoffauftragsposition schräg oder senkrecht nach unten gerichtet; ersterer Fall ist in Fig. 3 veranschaulicht.

Damit sich sämtliche Klebstoffbehälter 3 gleichzeitig im gleichen Ausmaß in der Klebstoffauftragsposition befinden, so daß dadurch ein gleichmäßiger Auftrag von Klebstoff 6 in allen Klebstoffspuren sichergestellt wird, sind die Klebstoffbehälterhalterungen 2 parallel nebeneinander auf dem Fahrgestell angeordnet.

Das Fahrgestell weist einen Träger 8 auf, der vorzugsweise ein Profilschiene ist. In den vorliegend dargestellten Ausführungsformen ist dieser Träger 8 eine im Querschnitt quadratische Profilstange, an der eine oder mehrere Klebstoffbehälterhalterungen 2 unabhängig voneinander lösbar befestigt werden können.

Auch die Laufräder 5 sind über je eine Laufradhalterung 9 lösbar am Träger 8 befestigt. Auch die anderen Bauteile und -einheiten des Auftragsgeräts sind lösbar am Träger 8 oder an einem anderen Bauteil oder einer anderen Baueinheit des Auftragsgeräts befestigt:
So ist beispielsweise eine Führungsstange 10, die einen Führungsgriff 11 besitzt, in den Ausführungsformen nach den Fig. 2 und 3 direkt am Träger 8 lösbar befestigt, während sie dagegen in der Ausführungsform nach der Fig. 1 an einem Ausleger 12 lösbar befestigt ist, der seinerseits, ohne daß das in Fig. 1 sichtbar ist, am Träger 1 lösbar angebracht ist. Weiter ist ein Stützrad 13 über eine Stützradhalterung 14, die vorliegend von einer im Querschnitt quadratischen Stange gebildet wird, in der Ausführungsform nach Fig. 1 lösbar an dem Ausleger 12 befestigt. Außerdem ist, wie Fig. 1 zeigt, ein Kipphebel 15, der einen Handgriff 16 aufweist, mit einer Kippvorrichtung 17 lösbar an den Klebstoffbehälterhalterungen 2 angebracht. Schließlich ist ein Tragegriff 18, der an einer Tragestange 19 spitzwinkelig zu derselben vorgesehen ist, über die Tragestange 19 lösbar mit dem Träger 8 oder einer der Klebstoffbehälterhalterungen 2 verbunden, und zwar ist die Verbindungsstelle zweckmäßigerweise so gewählt, daß die Tragestange 19 im Schwerpunkt oder etwa im Schwerpunkt des mit vollen Klebstoffbehältern 3 bestückten Auftragsgeräts an letzterem befestigt ist. In der Tragestange 19 kann ein mit 20 bezeichneter Stahldorn mit Holzgriff einsteckbar vorgesehen sein, so daß dieser Stahldorn mittels des Holzgriffs aus seiner Einstecköffnung herausgezogen und damit jeweils eine Öffnung in den Boden der Klebstoffbehälter 3 gestochen werden kann, um auf diese Weise durch Belüftung des Behälterinneren ein gleichmäßiges Herausfließen des Klebstoffs aus den Klebstoffausflußrohren 4 sicherzustellen. Endlich sind seitliche Führungsrollen 21 über je eine Führungsrollenhalterung lösbar an der jeweiligen Laufradhalterung 9 (siehe Fig. 1) oder auf der jeweiligen Laufradachse (siehe Fig. 2 und 3) angebracht. Diese Führungsrollen, von denen ggf. auch nur eine vorgesehen zu sein braucht, ermöglichen eine exakte geradlinige Führung des Auftragsgeräts entlang der Fläche 7, auf die Dämmaterial o. dgl. aufgeklebt werden soll.

Die an dem Träger 8 und/oder an anderen Bauteilen oder -einheiten des Auftragsgeräts lösbar befestigten Bauteile oder -einheiten, wie beispielsweise die Klebstoffbehälterhalterungen 2, die Laufradhalterung 9, die Führungsstange 10, der Ausleger 12, die Stützradhalterung 14, der Kipphebel 15, die Kippvorrichtung 17, die Tragestange 19 und die Führungsrollenhalterung 22 sind mittels einer Hülsen-Profilschiene-Verbindung befestigt.

Diese Verbindung umfaßt eine Profilschiene, die im vorliegenden Fall eine im Querschnitt quadratische Hohlstange ist und, wo möglich von einem der jeweiligen Bauteile selbst, wie beispielsweise von dem Träger 8, dem Ausleger 12, der Stützradhalterung 14, der Führungsrollenhalterung 22, etc. gebildet wird, und eine daran vorgesehene Hülse 23, deren Hülsenöffnung im Querschnitt dem Profilschienenquerschnitt komplementär ist. Diese Hülse 23 und/oder die Profilschiene ist mit einem Befestigungselement, beispielsweise einer Flügelschraube 24 oder einem sonstigen Befestigungsmittel versehen. Es sei an dieser Stelle darauf hingewiesen, daß die verschiedenen Hülsen und Flügelschrauben in der Zeichnung bei weitem nicht alle mit einem Bezugszeichen versehen sind, damit die Darstellungen nicht unübersichtlich werden, man sieht jedoch, daß in den dargestellten Ausführungsformen fast alle lösbaren Verbindungen mittels solcher Hülsen- und Flügelschrauben ausgeführt sind, wobei die Flügelschrauben anstelle von zwei seitlichen Flügeln auch eine Öse aufweisen können, so daß, sie gleichzeitig zum Anbringen eines Seils, eines Hakens o. dgl. verwendet werden können. Außerdem sind die erwähnten Hülsen in einer Reihe von Fällen, wo das baulich vorteilhaft ist, als sogenannte T-Hülsen ausgeführt, mittels deren zwei senkrecht zueinander verlaufende Profilschienen verbunden werden können, wobei natürlich für jede dieser Profilschienen je eine Flügelschraube an den beiden zu einer einstückigen T-Hülse verbundenen Hülsen 23 vorgesehen ist (siehe insbesondere den oberen Teil der Fig. 1).

Die Klebstoffbehälterhalterungen umfassen in den dargestellten Ausführungsformen jeweils einen Halterungsträger 25, der starr jedoch lösbar mittels einer Hülsen-Profilschienenverbindung an dem Träger 8 befestigt ist, und zwar so, daß er im nichtarretierten Zustand entlang der Längsrichtung des Trägers 8 verschiebbar ist, so daß der Halterungsträger 25 auf dem sich quer zur Fahrtrichtung des Auftragsgeräts erstreckenden Träger 8 an einer beliebigen Stelle befestigt werden kann. Außerdem faßt jede der Klebstoffbehälterhalterungen 2 einen Klebstoffbehälterträger 26, der mittels eines Gelenks 27 am Klebstoffbehälterträger 26 derart verschwenkbar angebracht ist, daß der Klebstoffbehälterträger 26 relativ zu dem Halterungsträger 25 zwischen der Bereitschaftsposition (siehe Fig. 2) und der Klebstoffauftragsposition (siehe Fig. 3) verschwenkbar ist.

Der Klebstoffbehälterträger 26 seinerseits umfaßt zum Halten der Klebstoffbehälter 2 eine U-förmige Klebstoffbehälter-Einsteckfassung 28, in welcher der Klebstoffbehälter 3 seitlich eingesteckt werden kann, wie aus den Fig. 2 und 3 ersichtlich ist.

An der Klebstoffbehälter-Einsteckfassung kann, wie aus Fig. 3 rechts außen ersichtlich ist, ein elastisches Band, Seil o. dgl. 29 vorgesehen oder anbringbar sein, wodurch ein seitliches Herausrutschen des Klebstoffbehälters 3 aus der Klebstoffbehälter-Einsteckfassung 28 verhindert wird. Außerdem besitzt der Klebstoffbehälterträger 26 in allen dargestellten Ausführungsformen eine ringförmige Klebstoffbehälterhals- oder -ausflußrohr-Einsteckfassung 30 für den Klebstoffbehälterhals oder das auf der Klebstoffbehälterausflußöffnung lösbar angebrachte Klebstoffausflußrohr 4, wobei unter dem Klebstoffbehälterhals auch die am Klebstoffbehälter vorgesehene Klebstoffausflußöffnung und deren Schraubverschlußgewinde bzw. die Schraubverbindung, mit der das Klebstoffausflußrohr befestigt wird, zu verstehen ist.

In der Ausführungsform nach der Fig. 1 ist zum Halten des jeweiligen Klebstoffbehälters darüber hinaus noch ein mit dem Klebstoffbehälterboden in Eingriff einbringbarer Bodenanschlag 31 vorgesehen. Dieser Bodenanschlag 31 ist in Längsrichtung des Klebstoffbehälterträgers 26, d. h. also, wie ein Vergleich mit den Fig. 2 und 3 zeigt, in der Höhenrichtung des jeweiligen Klebstoffbehälters 3 verschiebbar und an einer jeweils gewünschten Stelle arretierbar, und zwar ebenfalls mittels einer Hülsen-ProfilschienenVerbindung.

Es sei an dieser Stelle noch erwähnt, daß, obwohl das in den Figuren der Zeichnung nicht dargestellt ist, die ringförmige Klebstoffbehälterhals- oder -ausflußrohr-Einsteckfassung 30 zum Zwecke des Verstellens der Höhe des Klebstoffbehälters 3 relativ zum Fahrgestell 1 ebenfalls in der Höhenrichtung des Klebstoffbehälters 3 verschiebbar an der Klebstoffbehälterhalterung 2 bzw. am Klebstoffbehälterträger 26 angebracht sein kann.

Um in den Fällen, in denen mehrere Klebstoffbehälterhalterungen 2 auf dem Träger 8 angebracht sind, diese Klebstoffbehälter 3 gleichzeitig aus der Bereitschaftsposition (siehe Fig. 2) in die Klebstoffauftragsposition (siehe Fig. 3) verschwenken zu können, oder umgekehrt, ist jede Klebstoffbehälterhalterung 2 bzw. jeder Klebstoffbehälterträger 26 in der Ausführungsform der Fig. 1 mit einem Anschlußteil 32 zum lösbaren Verbinden der einzelnen Klebstoffbehälterhalterungen 2 bzw. der einzelnen Klebstoffbehälterträger 26 untereinander versehen. Das Anschlußteil 32 ist vorliegend ein Steckbolzen, der von dem freien Ende einer Profilschiene gebildet wird und mit einer Hülse 23 verbindbar ist. Im vorliegenden Falle ist diese Hülse 23 die eine Hülse einer insgesamt einstückigen T-Hülse. Die andere Hülse dieser T-Hülse dienst dazu, die einzelnen Anschlußteile 32 mittels eines als Profilschiene ausgebildeten Querteils 33 miteinander lösbar zu verbinden.

Mit dem bereits weiter oben erwähnten Kipphebel 50 können dann die einzelnen Klebstoffbehälterträger 26 als miteinander starr verbundene Einheit aus der Bereitschaftsposition in die Klebstoffauftragsposition, oder umgekehrt, verschwenkt werden. Hierbei wird durch die Verbindung der einzelnen Klebstoffbehälterträger 26 mittels des Querteils 33 auch gleichzeitig die Steifigkeit des Aufbaus wesentlich verbessert.

Die Ausführungsformen nach den Fig. 2 und 3 unterscheiden sich von der Ausführungsform nach Fig. 1 u. a. dadurch, daß das Querteil weggelassen ist. Außerdem ist bei der Ausführungsform nach Fig. 3 im Gegensatz zu den Ausführungsformen nach den Fig. 1 und 2 an jeder Klebstoffbehälterhalterung 26 ein in den Boden des jeweiligen Klebstoffbehälters 3 einsteckbarer Belüftungsdorn 34 mittels eines Haltearms 35 vorgesehen. Der Belüftungsdorn 34 besitzt an seinem dem Boden des Klebstoffbehälters 3 abgewandten Ende einen Absperrhahn 36, der in eine Schlauchtülle 37 übergeht. Anstelle des Absperrhahns 36 kann auch ein in seinem Öffnungsgrad verstellbares Absperrventil vorgesehen sein, so daß der Grad der Luftzufuhr zum Behälterinneren eingestellt werden kann.

Selbstverständlich ist die Erfindung nicht auf die beschriebenen und dargestellten Ausführungsformen beschränkt sondern vielmehr in vielfältiger Weise abwandelbar. So brauchen die vorzugsweise mit Gummi bereiften Laufräder 5 beispielsweise nicht unbedingt über jeweils eine Laufradhalterung 9 am Träger 8 befestigt zu sein, sondern es ist auch möglich, daß das jeweilige Laufradlager direkt lösbar am Träger 8 befestigt ist. Weiter können beispielsweise die Führungsrollen 21, anstatt daß sie an der Laufradhalterung 9 lösbar befestigt sind, direkt am Träger 8 lösbar befestigt sein. Es wird weiter darauf hingewiesen, daß vorzugsweise, soweit das baulich sinnvoll ist, alle wesentlichen Teile aus dem gleichen im Querschnitt hohlen Profilmaterial und alle wesentlichen Verbindungen aus Hülsen-Profilmaterial-Verbindungen ausgebildet sind, wobei die Hülsen einfache Hülsen, T-Hülsen, Doppel-T-Hülsen o. dgl. sein können. Obwohl in den beschriebenen Ausführungsformen die Hülsen der Bauteile oder -einheiten, die am Träger befestigt werden, axial auf den Träger aufgeschoben werden, können die Hülsen auch eine offene Seite zum seitlichen Aufschieben (also zum Aufschieben senkrecht zur Längsrichtung des Trägers oder einer Profilschiene) ausgebildet sein, und die Befestigungsmittel können beispielsweise derart sein, daß sie die seitliche Hülsenöffnung schließen und gleichzeitig die Hülse festklemmen.

## Patentansprüche

1. Auftragsgerät für eine flüssige Masse,umfassend ein mittels Laufrädern (5) verfahrbares Fahrgestell (1) mit wenigstens einer Behälterhalterung (2) zum Befestigen von wenigstens einem Behälter (3) für die flüssige Masse (6), wobei die Behälterhalterung (2) zwischen einer Bereitschaftsposition, in welcher die Ausflußöffnung (4) des Behälters (3) horizontal verläuft oder nach oben gerichtet ist, und einer Auftragsposition verstellbar ist, in welcher die Ausflußöffnung (4) senkrecht nach unten verläuft oder schräg nach abwärts gerichtet ist, wobei das Fahrgestell einen Träger (8), insbesondere einen Profilträger aufweist, an dem die Behälterhalterung (2) befestigt ist, dadurch gekennzeichnet, daß an dem Träger (8) des zum Auftragen von Klebstoff (6), insbesondere zum Auftragen von Prepolymerkleber auf Polyurethanbasis zur Fixierung von Dämmaterialien auf Leichtdachkonstruktionen, vorgesehenen Auftragsgeräts mehrere Klebstoffbehälterhalterungen (2) unabhängig voneinander lösbar befestigbar und quer bzw. senkrecht zur Fahrrichtung des Auftragsgeräts verschieb- und feststellbar sowie nebeneinander so angeordnet sind, daß in der Bereitschaftsposition die Klebstoffausflußöffnungen aller in den Klebstoffbehälterhalterungen (2) befestigten Klebstoffbehälter (3), insbesondere Klebstofflaschen, horizontal verlaufen oder nach aufwärts gerichtet sind, und daß in der Klebstoffauftragsposition die Klebstoffausflußöffnungen aller dieser Klebstoffbehälter (3) senkrecht nach unten verlaufen oder schräg nach abwärts gerichtet sind.

2. Auftragsgerät nach Anspruch 1, dadurch gekennzeichnet, daß die Klebstoffbehälterhalterungen (3) durch Verstellen des Fahrgestells (1) zwischen der Bereitschaftsposition und der Auftragsposition verstellbar sind.

3. Auftragsgerät nach Anspruch 1 oder 2, dadurch gekennzeichnet, daß auch die Laufräder (5) entweder direkt oder über eine Laufradhalterung (9) und/oder andere Bauteile oder -einheiten des Auftragsgeräts, insbesondere eine Führungsstange (10) mit Führungsgriff (11), ein Stützrad (13), ein Kipphebel (15) mit Kippvorrichtung (17), ein Tragegriff (18) und/oder eine oder mehrere Führungsrollen (21), direkt am Träger (8) oder an daran, vorzugsweise lösbar, vorgesehenen Bauteilen oder -einheiten, insbesondere an der Klebstoffbehälterhalterung (2) oder den Klebstoffbehälterhalterungen (2) oder der Laufradhalterung (9) o.dgl., lösbar befestigbar sind.

4. Auftragsgerät nach Anspruch 1, 2 oder 3, dadurch gekennzeichnet, daß der Träger (8) eine im Querschnitt mehreckige Profilschiene, insbesondere eine hohle Vierkantprofilstange ist.

5. Auftragsgerät nach Anspruch 4, dadurch gekennzeichnet, daß die an dem Träger (8) insbesondere der Profilschiene, lösbar befestigbaren Bauteile oder-einheiten des Auftragsgeräts mittels daran vorgesehener Hülsen (23) anbringbar sind, deren Hülsenöffnungen im Querschnitt dem Träger- bzw. Profilschienenquerschnitt komplementär, und die mit einem Befestigungselement oder einer Befestigungseinrichtung, insbesondere einer Flügelschraube (24), versehen sind.

6. Auftragsgerät nach einem der Ansprüche 1 bis 5, dadurch gekennzeichnet, daß die Klebstoffbehälterhalterungen (2) einen lösbar starr am Träger (8) anbringbaren Halterungsträger (25) und einen relativ zu diesem zwischen der Bereitschafts- und der Klebstoffauftragsposition verschwenkbaren Klebstoffbehälterträger (26) umfassen.

7. Auftragsgerät nach einem der Ansprüche 1 bis 6, dadurch gekennzeichnet, daß zum Halten der Klebstoffbehälter (3) je eine U-förmige Klebstoffbehälterkörper-Einsteckfassung (28) für den Klebstoffbehälterkörper und/oder je eine ringförmige Klebstoffbehälterhals oder -ausflußrohr-Einsteckfassung (30) für den Klebstoffbehälterhals oder ein auf der Klebstoffausflußöffnung lösbar anbringbares, sich vorzugsweise in Ausflußrichtung trichterförmig verengendes, Klebstoffausflußrohr (4) oder dessen Schraubverbindung mit dem Klebstoffbehälter (3) vorgesehen ist.

8. Auftragsgerät nach einem der Ansprüche 1 bis 7, dadurch gekennzeichnet, daß jede Klebstoffbehälterhalterung (2) mit einem Anschlußteil (32) zum lösbaren Verbinden der einzelnen Klebstoffbehälterhalterungen (2) untereinander versehen ist, wobei das Anschlußteil (32) vorzugsweise eine Einsteckhülse ist, die mit einem Steckbolzen als Eingriffsteil verbindbar ist, oder umgekehrt, und wobei vorzugsweise die Eingriffsteile ihrerseits mittels eines Querteils (33), insbesondere einer Querprofilschiene, miteinander lösbar verbindbar sind.

9. Auftragsgerät nach den Ansprüchen 6 und 8, dadurch gekennzeichnet, daß die Anschlußteile (32) an den verschwenkbaren Klebstoffbehälterträgern (26) vorgesehen sind, und daß vorzugsweise ein Kipphebel (15) an der die Klebstoffbehälterträger (26), die Anschlußteile (32), die Einsteckteile und das Querteil (33) umfassenden, gegenüber dem Fahrgestell (1) verschwenkbaren Baueinheit des Auftragsgeräts vorgesehen oder lösbar anbringbar ist.

10. Auftragsgerät nach einem der Ansprüche 1 bis 9, dadurch gekennzeichnet, daß an der bzw. jeder Klebstoffbehälterhalterung (2) ein in den Boden des jeweiligen Klebstoffbehälters (3) einsteckbarer Belüftungsdorn (34) mit einem darin vorgesehenen Belüftungskanal vorgesehen oder lösbar anbringbar ist, wobei der Belüftungsdorn (34) an seinem dem Boden des Klebstoffbehälters (3) abgewandten Ende vorzugsweise einen Absperrhahn (36) oder ein Absperrventil besitzt, der bzw. das ggf. in eine Schlauchtülle (37) übergeht.

11. Auftraggerät nach einem der Ansprüche 1 bis 10, dadurch gekennzeichnet, daß an dem Auftragsgerät ein Ausleger (12) vorgesehen, insbesondere lösbar befestigbar ist, der das Auftragsgerät direkt oder über in Stützrad (13) in Fahrtrichtung rückwärtig von den Laufrädern (5) am Boden abstützt.

12. Auftragsgerät nach einem der Ansprüche 1 bis 11, dadurch gekennzeichnet, daß die Höhe des Klebstoffbehälters (3) relativ zum Fahrgestell (1) verstellbar ist, insbesondere dadurch, daß die ringförmige Klebstoffbehälterhals- oder ausflußrohr-Einsteckfassung (30) verschiebbar an der Klebstoffbehälterhalterung (2),vorzugsweise am Klebstoffbehälterträger (26) angebracht ist.

13. Auftragsgerät nach einem der Ansprüche 7 bis 12, dadurch gekennzeichnet, daß zum Halten des Klebstoffbehälters (3) jeweils ein mit dem Klebstoffbehälterboden in Anlage bringbarer Bodenanschlag (31) vorgesehen ist, der vorzugsweise an der Klebstoffbehälterhalterung (2) verschiebbar gelagert ist.

## Claims

1. An applicator for a liquid composition comprising a chassis (1) which can be driven by means of wheels (5), with at least one container holder (2) for fixing at least one container (3) for the liquid composition (6) wherein the container holder (2) is adjustable between a readiness position in which the outlet opening (4) of the container (3) runs horizontally or is directed upwardly and an application position in which the outlet opening (4) runs vertically downwards or obliquely downwards, the chassis having a bearer (8), in particular a profiled bearer on which the container holder (2) is fixed, characterised in that several adhesive container holders (2) can be fixed detachably independently of one another and are arranged transversely or perpendicularly to the direction of travel of the applicator in moveable and fixable manner as well as next to one another on the bearer (8) of the applicator provided for applying adhesive (6), in particular for applying prepolymer adhesive based on polyurethane for fixing insulating materials on light roof constructions, in such a way that, in the readiness position, the adhesive outlet openings of all adhesive containers (3), in particular adhesive bottles, fixed in the adhesive container holders (2) run horizontally or are directed upwards and that, in the adhesive application position, the adhesive outlet openings of all these adhesive containers (3) run vertically downwards or are directed obliquely downwards.

2. An applicator according to claim 1, characterised in that the adhesive container holders (3) are adjustable by adjusting the chassis (1) between the readiness position and the application position.

3. An applicator according to claim 1 or 2, characterised in that the running wheels (5) can also be fixed detachably either directly or via a wheel holder (9) and/or other components or units of the applicator in particular a guide rod (10) with guide handle (11), a caster wheel (13), a rocker arm (15) with rocking device (17), a carrying handle (18) and/or one or more guide rollers (21), directly on the bearer (8) or on components or units fixed, preferably detachably, thereon, in particular on the adhesive container holder (2) or the adhesive container holders (2) or the wheel holder (9) or the like.

4. An applicator according to claim 1, 2 or 3, characterised in that the bearer (8) is a profile rail which is polygonal in cross-section, in particular a hollow rectangular profile rod.

5. An applicator according to claim 4, characterised in that the components or units of the applicator which can be fixed detachably on the bearer (8), in particular the profile rail can be mounted by means of sleeves (23) provided thereon, whose sleeve openings are complementary in crosssection to the bearer or profile rail cross-section and which are provided with a fixing element or a fixing device, in particular a wing screw (24).

6. An applicator according to one of claims 1 to 5, characterised in that the adhesive container holders (2) comprise a holding bearer (25) which can be mounted detachably rigidly on the holder (8) and an adhesive container bearer (26) which is pivotal relative thereto between the readiness position and the adhesive application position.

7. An applicator according to one of claims 1 to 6, characterised in that, for holding the adhesive container (3), a respective U-shaped adhesive container member socket (28) for the adhesive container member and/or a respective annular adhesive container neck or outlet tube socket (30) for the adhesive container neck or an adhesive outlet tube (4) which can be mounted detachably on the adhesive outlet opening and preferably contracts in the form of a funnel in the outlet direction or the screw connection thereof with the adhesive container (3) is provided.

8. An applicator according to one of claims 1 to 7, characterised in that each adhesive container holder (2) is provided with a connector (32) for detachably connecting the individual adhesive container holders (2) to one another, the connector (32) preferably being a plug-in sleeve which can be connected to a socket pin as meshing part or vice versa and the meshing parts in turn preferably being detachably connectable to one another by means of a transverse member (33), in particular a transverse profile rail.

9. An applicator according to claims 6 and 8, characterised in that the connectors (32) are provided on the pivotal adhesive container bearers (26) and in that a rocker arm (15) is preferably provided or can be detachably mounted on the unit of the applicator which comprises the adhesive container bearer (26), the connectors (32), the plug-in parts and the transverse member (33) and is pivotal relative to the chassis (1).

10. An applicator according to one of claims 1 to 9, characterised in that a venting pin (34) with a venting duct provided therein which can be inserted into the base of the respective adhesive container (3) is provided or can be detachably mounted on the or each adhesive container holder (2), the venting pin (34) preferably having at its end turned away from the base of the adhesive container (3) an isolating tap (36) or an isolating valve which optionally passes into a hose nozzle (37).

11. An applicator according to one of claims 1 to 10, characterised in that an extension arm (12) which supports the applicator directly or via a caster wheel (13) in the direction of travel behind the wheels (5) on the base is provided, in particularly detachably fixable, on the applicator.

12. An applicator according to one of claims 1 to 11, characterised in that the height of the adhesive container (3) is adjustable relative to the chassis (1), in particular in that the annular adhesive container neck or outlet tube socket (30) is arranged moveably on the adhesive container holder (2), preferably on the adhesive container bearer (26).

13. An applicator according to one of claims 7 to 12, characterised in that, for holding the adhesive container (3), a respective base stop (31) which can be brought into contact with the adhesive container base is provided and is preferably mounted moveably on the adhesive container holder (2).

## Revendications

1.- Dispositif applicateur d'une masse liquide, comprenant un châssis mobile (1) pouvant être déplacé au moyen de roulettes (5), comportant au moins un dispositif de fixation de réservoirs (2) pour fixer au moins un réservoir (3) pour la masse liquide (6), le dispositif de fixation de réservoirs (2) pouvant se déplacer entre une position d'attente dans laquelle l'ouverture de sortie (4) du réservoir (3) s'étend horizontalement ou est dirigée vers le haut et une position d'application dans laquelle l'ouverture de sortie (4) s'étend verticalement vers le bas ou est dirigée obliquement vers le bas, le châssis mobile comportant une poutre (8), en particulier une poutre profilée, à laquelle est fixé le dispositif de fixation de réservoirs (2), caractérisé en ce que plusieurs dispositifs de fixation de réservoirs d'adhésif (2) sont disposés de façon à pouvoir être fixés d'une façon amovible et mutuellement indépendante à la poutre (8) du dispositif applicateur prévu pour appliquer un adhésif (6), en particulier pour appliquer un adhésif de prépolymère à base de polyuréthanne pour fixer des matériaux isolants sur des constructions de toit légères, et à pouvoir être déplacés transversalement ou perpendiculairement à la direction de déplacement du dispositif applicateur et être immobilisés et dans des positions contiguës de telle façon que, dans la position d'attente, les ouvertures de sortie d'adhésif de tous les réservoirs d'adhésif (3) fixés dans les dispositifs de fixation de réservoirs d'adhésif (2), en particulier des flacons d'adhésif, s'étendent horizontalement ou sont dirigés vers le haut, et en ce que, dans la position d'application d'adhésif, le ouvertures de sortie d'adhésif de tous ces réservoirs d'adhésif (3) s'étendent verticalement vers le bas ou sont dirigés obliquement vers le bas.

2.- Dispositif applicateur selon la revendication 1, caractérisé en ce que les dispositifs de fixation (2) de réservoirs d'adhésif (3) peuvent être déplacés par déplacement du châssis mobile (1) entre la position d'attente et la position d'application.

3.- Dispositif applicateur selon la revendication 1 ou 2, caractérisé en ce que les roulettes (5) peuvent être fixées de façon amovible directement ou par l'intermédiaire d'un dispositif de fixation de roulettes (9) et/ou d'autres composants ou modules du dispositif applicateur, en particulier une tige de guidage (10) comportant une poignée de guidage (11), une roue d'appui (13), un levier basculant (15) comportant un dispositif de basculement (17), une poignée de support (18) et/ou un ou plusieurs galets de guidage (21), directement à la poutre (8) ou à des composants ou modules qui y sont prévus, de préférence de façon amovible, en particulier, au dispositif de fixation de réservoirs d'adhésif (2) ou aux dispositifs de fixation de réservoirs d'adhésif (2) ou bien au dispositif de fixation de roulettes (9), ou un composant analogue.

4.- Dispositif applicateur selon la revendication 1, 2 ou 3, caractérisé en ce que la poutre (8) est une barre profilée de section droite polygonale, en particulier une barre profilée à quatre pans.

5.- Dispositif applicateur selon la revendication 4, caractérisé en ce que les composants ou modules dudit dispositif applicateur pouvant être fixés de façon amovible à la poutre (8), en particulier à la barre profilée, peuvent être posés au moyen de douilles (23) qui y sont prévues, dont les ouvertures ont une section droite complémentaire de la section droite de la poutre ou de la barre profilée, et qui comportent un élément de fixation ou un dispositif de fixation, en particulier une vis à oreilles (24).

6.- Dispositif applicateur selon l'une des revendications 1 à 5, caractérisé en ce que les dispositifs de fixation de réservoirs d'adhésif (2) comprennent un support de fixation (25) pouvant être monté rigidement de facon amovible sur la poutre (8) et un support de réservoir d'adhésif (26) pouvant pivoter par rapport à celui-ci entre la position d'attente et la position d'application d'adhésif.

7.- Dispositif applicateur selon l'une des revendications 1 à 6, caractérisé en ce qu'il est prévu pour retenir chacun des réservoirs d'adhésif (3) une monture d'emboîtement de corps de réservoir d'adhésif en U (28) respective pour le corps de réservoir d'adhésif et/ou une monture d'emboitement de col ou de tube de sortie de réservoir d'adhésif (30) ou respective pour le col de réservoir d'adhésif ou un tube de sortie d'adhésif pouvant être monté de façon amovible sur l'ouverture de sortie d'adhésif, s'amincissant de préférence en entonnoir dans la direction de sortie (4) ou son raccord fileté avec le réservoir d'adhésif (3).

8.- Dispositif applicateur selon l'une des revendications 1 à 7, caractérisé en ce que chaque dispositif de fixation de réservoirs d'adhésif (2) comporte une pièce de raccordement (32) pour raccorder mutuellement de façon amovible les différents dispositifs de fixation de réservoirs d'adhésif (2), la pièce de raccordement (32) étant, de préférence, une douille d'emboîtement pouvant être reliée à un boulon d'emboîtement constituant l'élément d'accouplement, ou inversement, et les éléments d'accouplement étant eux-mêmes reliés entre eux de façon amovible au moyen d'une pièce transversale (33), en particulier une barre profilée transversale.

9.- Dispositif applicateur selon les revendications 6 et 8, caractérisé en ce que les pièces de raccordement (32) sont prévues sur les supports de réservoir d'adhésif pivotants (26) et en ce que, de préférence, un levier basculant (15) est prévu ou peut être monté de façon amovible sur le module pouvant pivoter par rapport au châssis mobile (1), comprenant les supports de réservoir d'adhésif (26), les pièces de raccordement (32), les éléments d'emboîtement et la pièce transversale (33).

10.- Dispositif applicateur selon l'une des revendications 1 à 9, caractérisé en ce qu'une broche d'aération (34) pouvant être insérée dans le fond de chaque réservoir d'adhésif (3), dans lequel est prévu un canal d'aération, est prévue ou peut être montée de façon amovible sur le ou chaque dispositif de fixation de réservoirs d'adhésif (2), la broche d'aération (34) comportant à son extrémité opposée au fond du réservoir d'adhésif (3), de préférence, un robinet d'arrêt (36) ou une valve d'arrêt, qui se raccorde éventuellement à un embout de tuyau (37).

11.- Dispositif applicateur selon l'une des revendications 1 à 10, caractérisé en ce qu'un bras (12) est prévu, en particulier fixé de façon amovible, sur le dispositif applicateur, ledit bras soutenant le dispositif applicateur sur le sol directement ou par l'intermédiaire d'une roue d'appui (13) à l'arrière des roulettes (5) dans le sens de déplacement.

12.- Dispositif applicateur selon l'une des revendications 1 à 11, caractérisé en ce que la hauteur du réservoir d'adhésif (3) par rapport au châssis mobile (1) est réglable, en particulier du fait que la monture d'emboîtement du col ou du tube de sortie du réservoir d'adhésif (30) est montée de façon à pouvoir être déplacée sur le dispositif de fixation de réservoirs d'adhésif (2), de préférence sur le support de réservoir d'adhésif (26).

13.- Dispositif applicateur selon l'une des revendications 7 à 12, caractérisé en ce que, pour retenir le réservoir d'adhésif (3), il est prévu dans chaque cas une butée de fond (31) pouvant être amenée au contact du fond du réservoir d'adhésif, qui est placée, de préférence, avec possibilité de déplacement sur le dispositif de fixation de réservoirs d'adhésif (2).
